# EUROPÄISCHE PATENTSCHRIFT

(11) **EP 0 085 775 B1**
(45) Veröffentlichungstag und Bekanntmachung des Hinweises auf die Patenterteilung: **07.08.1985**
(21) Anmeldenummer: 82111610.0
(22) Anmeldetag: 14.12.1982
(51) Int. Cl.: E06B 3/26

(54) **Wärmedämmendes Verbundprofil**
Heat-insulating compound profile
Profilé composé calorifuge

(30) Priorität: 14.01.1982 DE 3200844
(43) Veröffentlichungstag der Anmeldung: 17.08.1983
(73) Patentinhaber: SCHÜCO Heinz Schürmann GmbH & Co., D-4800 Bielefeld 1 (DE)
(72) Erfinder: Kreusel, Ulrich, D-6531 Gensingen (DE)
(74) Vertreter: Stracke, Alexander, Dipl.-Ing.

## Beschreibung

Die Erfindung bezieht sich auf ein wärmedämmendes Verbundprofil, insbesondere für Fenster- oder Türrahmen, mit den im Oberbegriff des Patentanspruchs 1 angegebenen Merkmalen.

Es ist ein wärmedämmendes Verbundprofil dieser Art bekannt (DE-A-2 911 832), bei dem die lsolierleiste im unteren Bereich durch entsprechende Zwangsführungen an den jeweiligen Metallprofilstäben gehalten wird.

Die nach der DE-A-2 911 832 bekannte Konstruktion hat den Nachteil, daß die Zwischenstege und die durchgehenden Leisten hinsichtlich ihrer Anlage an der Isolierleiste in der Praxis überbestimmt sind. Durch Toleranzen der Metallprofilstege wie auch der Isolierleiste ergibt sich, daß entweder die Zwischenstege oder die Metalleisten zur Anlage an der Isolierleiste kommen. Durch das Anformen der Metalleisten, an die Isolierleiste ergibt sich in dem Fall der Anlage der Metalleisten an der Isolierleiste ein Zwang innerhalb der Isolierleiste, die sich so lange verformt, bis auch die Zwischenstege anliegen. Diese Verformung kann naturgemäß an den beiden Profilseiten unterschiedlich sein, so daß diese Verformung zu Ungenauigkeiten im Verbundprofil führt, wodurch die Toleranzen des Gesamtprofiles beeinflußt werden. Sofern lediglich die Zwischenstege an der lsolierleiste anliegen, ergibt sich zwischen den Metalleisten und den zugeordneten Nuten der Isolierleiste ein Spiel, das dafür sorgt, daß die Isolierleiste in diesem Bereich nicht an der Innenfläche der Metallprofilstäbe anliegt. Hierdurch wird die Planparallelität der beiden Metallprofilstäbe beeinflußt. Die Metailprofilstäbe pendeln um die obere Einspannstelle der Isolierleiste, die aus den Metallstegen und den Zwischenstegen gebildet wird. Da an der den Zwischenstegen abgewandten Seite es in diesem Fall nicht zu einer kraftschlüssigen Verbindung zwischen der Isolierleiste und den Metallprofilstäben kommt, ist auch eine einwandfreie Kraftabtragung über den Verbundbereich nicht mehr möglich.

Ausgehend von dem erörterten Stand der Technik liegt der Erfindung die Aufgabe zugrunde, ein wärmedämmendes Verbundprofil der im Oberbegriff des Patentanspruchs 1 genannten Art so zu gestalten, daß eine genaue Lagestabilität der Metallprofilstäbe und der Isolierleiste trotz der Fertigungstoleranzen und Fertigungsungenauigkeiten der den Verbund bildenden Bauteile gewährleistet ist.

Diese Aufgabe wird durch die Merkmale des kennzeichnenden Teils des neuen Patentanspruches 1 gelöst.

Durch die in diesem Anspruch herausgestellten Maßnahmen ist gewährleistet, daß alle Randleisten mit ihren seitlichen Begrenzungsflächen kraftschlüssig an der Innenwand der Metallprofilstäbe zur Anlage kommen. Hierbei ist der Spalt zwischen dem Nutboden der Aufnahmenut und der Randleiste sehr wichtig, dadurch diesen Spalt in jedem Fall eine Anlage der Randleisten an den Zwischenstegen gewährleistet ist und die Randleisten durch eine bei der Verschwenkung und Kaltverformung des lnnenstegs, auftretende Kraft an die Innenfläche des Metallprofilstabs gepreßt werden.

Die ferner zum Stand der Technik gennante US-A-3 517 472 zeigt und beschreibt Verbundprofile, die nicht unter den Gattungsbegriff des Patentanspruches 1 fallen, da diese Verbundprofile keine Zwischenstege aufweisen, die in entsprechende Nuten der lsolierleiste eingreifen. Beim Gegenstand der US-A-3 517 472 nach den Fig. 6 und 7 wird die Isolierleiste ausschließlich durch die beidseitig anzuformenden Metallstege gehalten. Die Maßhaltigkeit des gesamten Verbundprofils ist von den Toleranzen der Isolierleiste und den Toleranzen der Aufnahmenuten der Metallprofile abhängig. Hinzu kommt eine Kompressibilität der Isolierleiste, die ebenfalls die Abmaße des Verbundprofils beeinflußt. Je stärker ein Metallsteg angeformt wird, umso stärker fließt das Material der Isolierleiste in diesem Bereich. Bei ungleich starken Anformungen der Metallstege ergeben sich Versetzungen der Metallprofile zueinander.

Bei einer vorteilhaften Ausführungsform der Erfindung weist die Isolierleiste in allen Eckbereichen Randleisten auf, die mit ihren seitlichen Begrenzungsflächen kraftschlüssig an der Innenwandung der Metallprofilstäbe anliegen.

In den vier Eckbereichen der Isolierleiste ergibt sich somit eine sichere, Fertigungstoleranzen und Fertigungsungenauigkeiten der den Verbund bildenden Bauteile überbrückende Verspannung zwischen der Isolierleiste und den Metallprofilstäben.

Die vertikale Verspannung zwischen den Metallprofilstäben und der lsolierleiste erfolgt ebenfalls aufgrund der nicht verformbaren Zwischenstege, die in Nuten der Isolierleiste eingreifen, und der verformbaren durchgehenden Leisten der Metallprofilstäbe. Da nur die an der Innenseite der Metallprofilstäbe vorgesehen durchgehenden Leisten verformt werden, werden die Sichtflächen der Metallprofilstäbe parallel zueinander gehalten. Auch ein Versatz in der Höhe wird unterbunden.

Zur Erhöhung der Isolierwirkung bei Aufrechterhaltung einer hohen Stabilität der Isolierleiste sind zweckmäßigerweise innerhalb der Isolierleiste zwei oder vier als Luftkammern dienende Hohlräume vorgesehen.

Somit wird eine feste Verbindung zwischen der lsolierleiste und Metallprofilstäben unter Einhaltung einer genauen Gesamtprofiltiefe hergestellt. Die das Verbundprofil bildenden Bauteile werden miteinander in vertikaler als auch in horizontaler Richtung verspannt, wobei durch das anfänglich vorhandene Spiel zwischen den Bauteilen auch größere Fertigungstoleranzen ohne weiteres ausgeglichen werden.

Ausführungsbeispiele des erfindungsgemäßen Verbundprofils sind in den Zeichnungen dargestellt und werden im folgenden beschrieben.

Es zeigen :
Figur 1 einen Querschnitt durch ein Verbundprofil in noch nicht vollständig zusammengebautem Zustand,
Figur 2 das Verbundprofil nach Fig. 1 in vollständig zusammengebautem Zustand,
Figur 3 eine Abwandlungsform zu der Ausführung nach den Fig. 1 und 2 und
Figur 4 eine Schnittdarstellung eines Flügelrahmens une eines Blendrahmens, die aus erfindungsgemäßen Verbundprofilen gefertigt sind.

Das Verbundprofil setzt sich aus Metallprofilstäben 1, 2 ; 1a, 2a und einer profilierten, formbeständigen, aus Kunststoff bestehenden Isolierleiste 3 zusammen. Die Isolierleiste bei dem Ausführungsbeispiel nach den Fig. 1 und 2 weist vier als Luftkammern ausgebildete Hohlräume 4 auf, wobei die Stege zwischen den Hohlräumen 4 als Diagonalen 5 der Isolierleiste 3 ausgebildet sind.

Bei dem Ausführungsbeispiel nach der Fig. 4 ist die Isolierleiste 3 mit zwei Hohlräumen 4 ausgestattet.

An den Profilstäben 1, 2,1a, 2a sind im oberen Bereich außerhalb der sie verbindenden Isolierleiste 3 gegenüberliegende, im Ausgangszustand waagerecht liegende, durchgehende Leisten 6, 7, an deren Unterseite jeweils ein durchgehender Nocken 8 angeordnet ist. Dem Nocken 8 ist eine entsprechende Vertiefung 9 in der Isolierleiste 3 zugeordnet. Außerdem weist die Isolierleiste 3 an ihren den Metallprofilstäben 1, 2 zugewandten Seiten jeweils eine schräg nach oben in das Innere derselben gerichtete Nut 10, 11 auf. In diese Nuten greifen Zwischenstege 12, 13 der Metallprofilstäbe. Die lichte Weite der schrägen Nuten 10, 11 ist wesentlich größer als die Stärke der Zwischenstege 12, 13. Jeder Zwischensteg 12, 13 besitzt an seiner Übergangsstelle zum zugehörigen Metallprofilstab 1, 2, 1a, 2a eine durchgehende Rille 14, in die eine Randleiste 15 der Isolierleiste 3 mit ihrer Spitze eingreift. Des weiteren weist die Isolierleiste 3 mittig an ihrer Unterseite eine Nase 16 auf, die beim Einsatz des Verbundprofils als Fensterflügel für den entsprechenden Blendrahmen als Anschlag dient.

Bei dem Ausführungsbeispiel nach den Fig. 1 und 2 ist an jedem Metallprofilstab 1, 2 eine untere, den oberen Leisten 6, 7 gegenüberliegende hakenförmige Leiste 17, 18 angebracht. Jede Leiste 17, 18 greift bereits im ungespannten Zustand, der in der Fig. 1 dargestellt ist, in eine entsprechende Nut 19 der Isolierleiste 3 ein. Der Steg 20 der Leiste 17, 18 ist unter einem Winkel von ca. 10° gegenüber der Querebene 21 zum Metallprofilstab nach unten geneigt, während der Winkel zwischen der Innenseite des Hakens 22 der Leiste 17, 18 und der Parallelebene 23 zum Metallprofilstab ca. 20° beträgt. Dementsprechend beträgt auch der Winkel zwischen den Seitenwänden der Nut 19 und der Parallelebene 23 ca. 20°. Hierbei ist sowohl der Übergang von der Innenseite des Hakens 22 der Leiste 17,18 zu der Innenseite des Steges 20 der Leiste 17, 18 als auch der Übergang von der dem zugehörigen Metallprofilstab nächstliegenden Seitenwand der Nut 19 zu der Unterseite der Isolierleiste 3 hin abgerundet ausgebildet. Ebenfalls abgerundet ausgeführt sind die Übergänge vom Boden der Nut zu ihren Seitenwänden. Außerdem weist der Übergang von der Oberseite des Hakens 22 der Leiste 17, 18 zu seiner Rückseite hin eine Abrundung auf. Schließlich ist auch der Übergang von der Außenseite des Steges 20 der Leiste 17, 18 zu dem zugehörigen Profilstab abgerundet ausgebildet. Die Stärke des Hakens 22 der Leiste 17, 18 entspricht der Stärke des Steges 20 der Leiste 17, 18. In die Innenseite des Steges 20 der Leiste 17, 18 ist an der Verbindungsstelle mit dem zugehörigen Metallprofilstab eine durchgehende Rille 24 als Sollbiegestelle eingelassen. Das in die Seitenwand der Nut 19 eingreifende Ende des Hakens 22 der Leiste 17, 18 ist spitz ausgeführt.

Bei der Herstellung des Verbundprofils nach den Fig. 1 und 2 werden gleichzeitig oder zeitlich versetzt zueinander einerseits die oberen Leisten 6, 7 aus ihrer waagerechten, in der Fig. 1 aufgezeigten Lage nach unten gedrückt, so daß die Nocken 8 mit den Vertiefungen 9 in der Isolierleiste 3 in Eingriff kommen und andererseits die unteren hakenförmigen Leisten 17, 18 aus ihrer schräg nach unten gerichteten Lage in eine annähernd waagerechte Lage hochgedrückt werden, wodurch die Haken 22 der Leisten 17, 18 die Isolierleiste fest an die entsprechende Innenwand 26 der Metallprofilstäbe 1, 2 anpressen.

Bei der Verformung der Leisten 6, 7 aus der in der Fig. 1 aufgezeigten Lage in die Stellung nach der Fig. 2 erfolgt eine Verschwenkung der Leisten 6, 7 um Achsen A. Die Verschwenkung der hakenförmigen Leisten 17, 18 erfolgt um Achsen B. Die Randleisten 15, 25 der Isolierleiste 3 werden in der in der Fig. 2 aufgezeigten Endstellung mit ihren seitlichen Begrenzungsflächen 15a, 25a kraftschlüssig an der Innenwand 26 der Metallprofilstäbe festgelegt.

Durch die Verdrehung der Leisten 6, 7 wird die Isolierleiste 3 auch fest auf die Zwischenstege 12, 13 gedrückt, so daß sich neben dem Kraftschluß auch ein Formschluß ergibt und eine dauerhafte, unveränderbare Verbindung der einzelnen, den Verbund bildenden Bauteile erzielt wird.

Bei dem Ausführungsbeispiel nach der Fig. 3 sind anstelle der hakenförmigen Leisten 17, 18 um eine Achse B verschwenkbare und kaltverformbare Stege 30 vorgesehen, die eine Aufnahmenut 28 an der Innenseite begrenzen. In die Aufnahmenut 28 wird eine Randleiste 25 der Isolierleiste 3 eingeführt. Die Ausgangslage des Steges 30 ist in der Fig. 3 in vollen Linien dargestellt. Die Endlage des Steges 30 ist in gestrichelten Linien angedeutet.

Der Steg 30 weist im Bereich seines freien Endes an der der Randleiste 25 zugewandten Seite einen vorspringenden Nocken 27 auf.

Der Nutboden 29 der Aufnahmenut 28 erstreckt sich quer zur Innenwand 26 des Metallprofilstabes 2. Auch nach der Anformung des Steges 30 ist zwischen der Randleiste 25 und dem Nutboden ein Spalt vorhanden.

Die Kräfte, mit denen die Randleisten 25 und auch die Randleisten 15 an die Innenwand 26 der Metallprofilstäbe gepreßt werden, sind durch Pfeile gekennzeichnet, die mit dem Buchstaben F versehen sind.

### Bezugszeichenliste

1, 1a Metallprofilstäbe
2, 2a
3 Isolierleiste
4 Hohlräume
5 Diagonalen
⁷ ( Leisten
8 Nocken
9 Vertiefung
10 Nuten
11
12 Zwischenstege
13
14 Rille
15 Randleiste
15a Begrenzungsfläche, seitl.
16 Nase
17 hakenförmige Leisten
18
19 Nut
20 Steg
21 Querebene
22 Haken
23 Parallelebene
24 Rille
25 Randleiste
25a Begrenzunsfläche, seitl.
26 Innenwand
27 Nocken
28 Aufnahmenut
29 Nutboden
30 Steg
A Achsen
B
F Pfeile

## Patentansprüche

1. Wärmedämmendes Verbundprofil, insbesondere für Fenster- oder Türrahmen, aus zwei Metallprofilstäben (1, 2 ; 1a, 2a) und einer diese verbindenden Isolierleiste (3), bei dem die Metallprofilstäbe an beiden Längsseiten der Isolierleiste durchgehende, in Vertiefungen der Isolierleiste eingreifende Leisten (6, 7 ; 17, 18) aufweisen und an jedem Profilstab zwischen den durchgehenden Leisten ein in eine Nut (10, 11) der Isolierleiste eingreifender Zwischensteg (12, 13) vorgesehen ist, wobei die Zwischenstege zu den durchgehenden Leisten einer Längsseite des Isolierprofils geneigt verlaufen und die lichte Weite der Nuten größer ist als die Dicke der Zwischenstege und die durchgehenden Leisten (6, 7), zu denen hin die Zwischenstege gerichtet sind, durch einen Andruck von außen so um eine parallel zur Längsrichtung des zugeordneten Metallprofilstabes verlaufende Achse (A) verschwenkt und verformt sind, daß sie die Isolierleiste im Bereich zwischen den Zwischenstegen und durchgehenden Leisten an die Metallprofilstäbe pressen und die Isolierleiste an der Seite von der die Zwischenstege weggerichtet sind mit Randleisten (25) versehen ist, dadurch gekennzeichnet, daß jede Randleiste (25) in eine mit einem verschwenkbaren und kalt verformbaren Innensteg (22, 30) ausgerüstete Aufnahmenut (28) des Metallprofilstabes eingreift, der Innensteg die Innenwandung der Aufnahmenut bildet und um eine parallel zur Längsrichtung des zugeordneten Metallprofilstabes (1, 2 ; 1a, 2a) verlaufende Achse (B) schwenkbar ist, zwischen dem Boden (29) der Aufnahmenut (28) und der Randleiste (25) ein Spalt vorhanden ist und die Randleiste (25) zwischen dem Innensteg (22, 30) und der Innenwand (26) des Metallprofilstabes eingespannt ist.

2. Verbundprofil nach Anspruch 1, dadurch gekennzeichnet, daß in allen Eckbereichen der Isolierleiste Randleisten (15, 25) vorgesehen sind, die mit ihren seitlichen Begrenzungsflächen (15a, 25a) kraftschlüssig an der Innenwand der Metallprofilstäbe anliegen.

3. Verbundprofil nach Anspruch 1 oder 2, dadurch gekennzeichnet, daß jeder Metallprofilstab (1,2 ; 1a. 2a) an der der freien Randkante (12a, 13a) des Zwischenstegs (12, 13) abgewandten Seite eine hakenförmige, in eine entsprechende Nut (19) der Isolierleiste (3) eingreifende und daran anpreßbare Leiste (17, 18) aufweist, deren Steg (20) in der Ausgangslage an der der Isolierleiste zugewandten Seite einen stumpfen Winkel mit der Innenwand (26) des Metallprofilstabes bildet.

4. Verbundprofil nach Anspruch 3, dadurch gekennzeichnet, daß der Winkel zwischen dem Steg (20) der Leiste (17, 18) und der Querebene (21) zum Metallprofilstab ca. 10° beträgt.

5. Verbundprofil nach den Ansprüchen 3 und 4, dadurch gekennzeichnet, daß der Winkel zwischen der Innenseite des Hakens (22) der Leiste (17, 18) und der Parallelebene (23) zum Metallprofilstab ca. 20° beträgt.

6. Verbundprofil nach den Ansprüchen 3 bis 5, dadurch gekennzeichnet, daß der Winkel zwischen den Seitenwänden der Nut (19) und der Parallelebene (23) ca. 20° beträgt.

7. Verbundprofil nach einem der Ansprüche 3 bis 6, dadurch gekennzeichnet, daß der Übergang von der Innenseite des Hakens (22) der Leiste (17, 18) zu der Innenseite des Steges (20) der Leiste (17, 18) abgerundet ausgeführt ist.

8. Verbundprofil nach einem der vorhergehenden Ansprüche, dadurch gekennzeichnet, daß der Übergang von der dem zugehörigen Metallprofilstab am nächsten liegenden Seitenwand der Nut (19) zu der benachbart liegenden Begrenzungsseite der Isolierleiste (3) abgerundet ausgebildet ist.

9. Verbundprofil nach einem der vorhergehenden Ansprüche, dadurch gekennzeichnet, daß die Übergänge vom Boden der Nut (19) zu ihren Seitenwänden abgerundet ausgeführt sind.

10. Verbundprofil nach Anspruch 7, dadurch gekennzeichnet, daß der Übergang von der Vorderseite des Hakens (22) der Leiste (17, 18) zu seiner Rückseite hin abgerundet ausgeführt ist.

11. Verbundprofil nach einem der vorhergehenden Ansprüche, dadurch gekennzeichnet, daß der Übergang von der Außenseite des Steges (20) der Leiste (17, 18) zu dem zugehörigen Metallprofilstab (1, 2, la, 2a) abgerundet ausgebildet ist.

12. Verbundprofil nach Anspruch 7, dadurch gekennzeichnet, daß die Stärke des Hakens (22) der Leiste (17, 18) der Stärke des Steges (20) der Leiste (17, 18) entspricht.

13. Verbundprofil nach Anspruch 3, dadurch gekennzeichnet, daß in die Innenseite des Steges (20) der Leiste (17, 18) an der Verbindungsstelle mit dem zugehörigen Metallprofilstab (1, 2, 1a, 2a) eine durchgehende Rille (24) als Sollbiegestelle eingelassen ist.

. 14. Verbundprofil nach Anspruch 1, dadurch gekennzeichnet, daß innerhalb der Isolierleiste (3) zwei oder vier Hohlräume (4) vorgesehen sind.

15. Verbundprofil nach Anspruch 14, dadurch gekennzeichnet, daß die Stege zwischen den Hohlräumen (4) der Isolierleiste (3) als Diagonalen (5) der Isolierleiste (3) ausgebildet sind.

16. Verbundprofil nach Anspruch 15, dadurch gekennzeichnet, daß der Steg (30) im Bereich seines freien Endes an der der Randleiste (25) zugewandten Seite einen vorspringenden Nocken (27) aufweist.

17. Verbundprofil nach Anspruch 16, dadurch gekennzeichnet, daß der Steg (30) an der Innenseite eine Aufnahmenut (28) für die Randleiste (25) begrenzt, dessen Nutboden (29) sich quer zur Innenwand (26) erstreckt.

## Claims

1. A heat-insulating composite member, in particular for window or door frames, comprising two metal bar sections (1, 2, 1a, 2a) and an insulating strip (3) connecting same, wherein the metal bar sections have strip portions (6, 7 ; 17, 18) which extend continuously at both longitudinal sides of the insulating strip and which engage into recesses in the insulating strip, and provided on each bar section between the continuous strip portions is an intermediate web portion (12, 13) which engages into a groove (10, 11) in the insulating strip, wherein the intermediate web portions extend at an inclined angle with respect to the continuous strip portions at one longitudinal side of the insulating strip and the internal width of the grooves is greater than the thickness of the intermediate web portions and the continuous strip portions (6, 7) towards which the intermediate web portions are directed are deformed and pivoted by an applied pressure from the exterior about an axis (A) extending parallel to the longitudinal direction of the associated metal bar section, in such a way that the strip portions (6, 7) press the insulating strip against the meta! bar sections in the region between the intermediate web portions and the continuous strip portions, and the insulating strip is provided with edge strip portions (25), at the side that the intermediate web portions are directed away from, characterised in that each edge strip portion (25) engages into a receiving groove (28) in the metal bar section, which receiving groove is provided with a pivotable and cold-deformable inner web portion (22, 30), the inner web portion forms the inside wall of the receiving groove and is pivotable about an axis (B) extending parallel to the longitudinal direction of the associated metal bar section (1, 2 ; 1a, 2a), there is a gap between the bottom (29) of the receiving groove (28) and the edge strip portion (25), and the edge strip portion (25) is gripped between the inner web portion (22, 30) and the inside wall (26) of the metal bar section.

2. A composite member according to claim 1, characterised in that edge strip portions (15, 25) are provided in all corner regions of the insulating strip, which edge strip portions bear force-lockingly against the inside wall of the metal bar sections, by means of their lateral boundary surfaces (15a. 25a).

3. A composite member according to claim 1 or 2, characterised in that each metal bar section (1, 2 ; 1a, 2a) is provided, at its side remote from the free edge (12a, 13a) of the intermediate web portion (12, 13), with a hook-shaped strip portion (17, 18) which engages into a corresponding groove (19) in the insulating strip (3) and can be pressed thereagainst, the strip portion (17, 18) having a web portion (20) which in the initial position, at the side towards the insulating strip, forms an obtuse angle to the inside wall (26) of the metal bar section.

4. A composite member according to claim 3, characterised in that the angle between the web portion (20) of the strip portion (17, 18) and the transverse plane (21) relative to the metal bar section is about 10°.

5. A composite member according to claims 3 and 4, characterised in that the angle between the inside of the hook (22) of the strip portion (17, 18) and the parallel plane (23) relative to the metal bar section is about 20°.

6. A composite member according to claims 3 to 5, characterised in that the angle between the side walls of the groove (19) and the parallel plane (23) is about 20°.

7. A composite member according to one of claims 3 to 6, characterised in that the transition from the inside of the hook (22) of the strip portion (17, 18) to the inside of the web portion (20) of the strip portion (17, 18) is of a rounded-off configuration.

8. A composite member according to one of the preceding claims, characterised in that the transition from the side wall of the groove (19), which is closest to the associated metal bar section, to the adjoining boundary side of the insulating strip (3), is of a rounded-off configuration.

9. A composite member according to one of the preceding claims, characterised in that the transitions from the bottom of the groove (19) to the side walls thereof are of a rounded-off configuration.

1.0. A composite member according to claim 6, characterised in that the transition from the front side of the hook (22) of the strip portion (17, 18) to the rear side thereof is of a rounded-off configuration.

11. A composite member according to one of the preceding claims, characterised in that the transition from the outside of the web portion (20) of the strip portion (17,18) to the associated metal bar section (1, 2, 1a, 2a) is of a rounded-off configuration.

12. A composite member according to. claim 7, characterised in that the gauge of the hook (22) of the strip portion (17, 18) corresponds to the gauge of the web portion (20) of the strip portion (17, 18).

13. A composite member according to claim 3, characterised in that a continuous groove (24) is provided, as a desired bending location, in the inside of the web portion (20) of the strip portion (17,18) at the location at which it is joined to the associated metal bar section (1, 2, 1a. 2a).

14. A composite member according to claim 1, characterised in that there are two or four cavities (4) within the insulating strip (3).

15. A composite member according to claim 14, characterised in that the web portions between the cavities (4) in the insulating strip (3) are formed as diagonals (5) of the insulating strip (3).

16. A composite member according to claim 15, characterised in that, in the region of its free end, at the side towards the edge strip portion (35), the web portion (30) has a projecting portion (27).

17. A composite member according to claim 16, characterised in that, at the inside, the web portion (37) has a receiving groove (28) for the edge strip portion (35), the bottom (29) of said groove extending transversely with respect to the inside wall (26).

## Revendications

1. Profilé composite isolant thermique, notamment pour châssis de fenêtres ou de portes, composé de deux barres profilées métalliques (1, 2,1a. 2a) et d'une âme isolante (3) reliant ces deux barres, et dans lequel les barres profilées métalliques présentent, le long des deux côtés longitudinaux de l'âme isolante, des nervures continues (6, 7, 17, 18) qui s'engagent dans des évidements de l'âme isolante, il est prévu, sur chaque barre profilée, entre les nervures continues, une languette intermédiaire (12, 13) qui s'engage dans une rainure (10, 11) de l'âme isolante, les languettes intermédiaires sont inclinées vers les nervures continues d'un côté longitudinal de l'âme isolante, la largeur libre des rainures est plus grande que l'épaisseur de la languette intermédiaire, les nervures continues (6, 7) vers lesquelles les languettes intermédiaires sont dirigées sont rabattues autour d'un axe (A), qui s'étend parallèlement à la direction longitudinale de la barre profilée métallique correspondante, et déformées, par une pression exercée de l'extérieur, de telle manière qu'elles pressent l'âme isolante contre les barres profilées métalliques, dans la région comprise entre les languettes intermédiaires et les nervures continues, et l'âme isolante est munie de nervures marginales (25) sur le côté dont les languettes intermédiaires s'éloignent, caractérisé en ce que chaque nervure marginale (25) est engagée dans une rainure réceptrice (28) de la barre profilée métallique munie d'une languette intérieure (22, 30) rabattable et déformable à froid, la languette intérieure forme la paroi intérieure de la rainure réceptrice et peut être rabattue autour d'un axe (B) qui s'étend parallèlement à la direction longitudinale de la barre profilée métallique correspondante (1, 2 ; 1a, 2a), une fente est prévue entre le fond (29) de la rainure réceptrice (28) et la nervure marginale (25), et en ce que la nervure marginale (25) est serrée entre la languette intérieure (22, 30) et la paroi intérieure (26) de la barre profilée métallique.

2. Profilé composite selon la revendication 1, caractérisé en ce qu'il est prévu dans toutes les régions d'angle de l'âme isolante des nervures marginales (15, 25) qui sont appliquées contre la paroi intérieure des barres profilées métalliques par leurs surfaces limites latérales (15a, 25a) pour établir une liaison opérant par action de force.

3. Profilé composite selon la revendication 1 ou 2, caractérisé en ce que chaque barre profilée métallique (1, 2 ; 1a, 2a) présente, sur le côté qui est le plus éloigné du bord marginal libre (12a, 13a) de la languette intermédiaire (12, 13), une nervure (17, 18) à profil en crochet, qui s'engage dans une rainure correspondante (19) de l'âme isolante (3) et peut être pressée contre cette rainure, le voile (20) de cette nervure formant au départ un angle obtus avec la paroi intérieure (26) de la barre profilée métallique sur le côté qui est dirigé vers l'âme isolante.

4. Profilé composite selon la revendication 3, caractérisé en ce que l'angle entre le voile (20) de la nervure (17, 18) et le plan transversal (21) de la barre profilée métallique est d'environ 10°.

5. Profilé composite selon les revendications 3 et 4, caractérisé en ce que l'angle entre la face intérieure du crochet (22) de la nervure (17, 18) et le plan (23) parallèle à la barre profilée métallique est d'environ 20°.

6. Profilé composite selon les revendications 3 à 5, caractérisé en ce que l'angle entre les parois latérales de la rainure (19) et le plan parallèle (23) est d'environ 20°.

7. Profilé composite selon l'une des revendications 3 à 6, caractérisé en ce que le raccordement entre la face intérieure du crochet (22) de la nervure (17, 18) et la surface intérieure du voile (20) de la nervure (17, 18) est constitué par un congé.

8. Profilé composite selon l'une des revendications précédentes, caractérisé en ce que le raccordement entre la paroi latérale de la rainure (19) qui est la plus rapprochée de la barre profilée métallique correspondante et la face limite de l'âme isolante (3) qui en est voisine est constitué par un arrondi.

9. Profilé composite selon l'une des revendications précédentes, caractérisé en ce que les raccordements entre le fond de la rainure (19) et les parois latérales de cette rainure sont constitués par des congés.

10. Profilé composite selon la revendication 7, caractérisé en ce que le raccordement entre la face .avant du crochet (22) de la nervure (17, 18) et sa face arrière est constitué par un arrondi.

11. Profilé composite selon l'une des revendications précédentes, caractérisé en ce que le raccordement entre la face extérieure du voile (20) de la nervure (17, 18) et la barre profilée métallique correspondante (1, 2 ; 1a, 2a) est constitué par un congé.

12. Profilé composite selon la revendication 7, caractérisé en ce que l'épaisseur du crochet (22) de la nervure (17, 18) correspond à l'épaisseur du voile (20) de cette nervure (17, 18).

13. Profilé composite selon la revendication 3, caractérisé en ce qu'un sillon continu (24) est ménagé, pour former une zone d'amorce de flexion, dans la face intérieure du voile (20) de la nervure (17, 18) au point de jonction avec la barre profilée métallique correspondante (1, 2 ; 1a, 2a).

14. Profilé composite selon la revendication 1, caractérisé en ce que deux ou quatre cavités (4) sont prévues à l'intérieur de l'âme isolante (3).,

15. Profilé composite selon la revendication 14, caractérisé en ce que les parties pleines comprises entre les cavités (4) de l'âme isolante (3) forment des diagonales (5) de l'âme isolante (3).

16. Profilé composite selon la revendication 15, caractérisé en ce que la languette (30) présente un renflement saillant (27) dans la région de son extrémité libre, sur la face dirigée vers la nervure marginale (25).

17. Profilé composite selon la revendication 16, caractérisé en ce que la languette (30) limite sur sa face intérieure une rainure réceptrice (28) destinée à recevoir la nervure marginale (25), et dont le fond (29) s'étend transversalement à la paroi intérieure (26).
